# EUROPÄISCHE PATENTSCHRIFT

(11) **EP 1 763 396 B1**
(45) Veröffentlichungstag und Bekanntmachung des Hinweises auf die Patenterteilung: **14.01.2009**
(21) Anmeldenummer: 05757160.6
(22) Anmeldetag: 15.06.2005
(51) Int. Cl.: B01F 3/04, C02F 3/20, F16L 41/08

(54) **VORRICHTUNG UND VERFAHREN ZUM BEGASEN VON FLÜSSIGKEITEN, INSBESONDERE ABWASSER**
DEVICE AND METHOD FOR GASSING LIQUIDS, PARTICULARLY WASTE WATER
DISPOSITIF ET PROCEDE POUR GAZEIFIER DES LIQUIDES, NOTAMMENT DES EAUX USEES

(30) Priorität: 05.07.2004 DE 102004032622; 28.07.2004 DE 102004036634
(43) Veröffentlichungstag der Anmeldung: 21.03.2007
(73) Patentinhaber: INVENT Umwelt- und Verfahrenstechnik AG, 91058 Erlangen (DE)
(72) Erfinder: HÖFKEN, Marcus, 91054 Erlangen (DE)
(74) Vertreter: Gassner, Wolfgang
(86) Internationale Anmeldenummer: PCT/EP2005/006395
(87) Internationale Veröffentlichungsnummer: WO 2006/002759

(56) Entgegenhaltungen:
- EP-A- 1 181 973
- EP-A- 1 358 928
- WO-A-02/078825
- DE-A1- 4 315 700
- DE-A1- 19 537 112
- US-A- 2 101 311
- US-A- 2 963 783
- US-A- 4 294 476
- US-A- 4 491 349
- US-A- 5 393 106
- US-A- 5 538 293

## Beschreibung

Die Erfindung betrifft eine Vorrichtung zum Begasen von Flüssigkeiten, insbesondere Abwasser, nach dem Oberbegriff des Anspruchs 1. Sie betrifft ferner ein Verfahren zur Herstellung einer solchen Vorrichtung.

Eine solche vorrichtung ist aus der EP-A-1 358 928 bekannt.

Eine weitere Vorrichtung zum Begasen von Flüssigkeiten ist in der US 4,294,476 beschrieben. Dabei sind an einem Belüftungskanal Anschlussstutzen zum Anschließen von Belüftungsarmen abgebracht. Die Anschlussstutzen sind so ausgebildet, dass die aus Blech hergestellten Belüftungsarme darin einsteckbar sind.

Die US 5,538,293 beschreibt eine Belüftungsvorrichtung zum Verteilen von Luft in einem Gebäude. Von einem Belüftungskanal abzweigende Belüftungsleitungen werden in einen im Belüftungskanal vorgesehenen Durchbruch eingesteckt und verrastet.

Aus der DE 196 45 781 C1 ist eine Vorrichtung bekannt, bei der eine Gaszuführleitung klemmend in am Boden eines Klärbekkens befestigten Schellen aufgenommen ist. Ein auf die Gaszuführleitung aufgesetztes Begasungselement ist mit einem sich von der Schelle durch die Gaszuführleitung und das Begasungselement hindurch erstreckenden Bolzen und einer darauf aufgeschraubten Mutter befestigt. - Die Befestigung des Begasungselements erfordert nachteiligerweise das Vorsehen der vorerwähnten Schellen. Die Schellen müssen zunächst unter Kosten- und Zeitaufwand in einer vorgegebenen Anordnung am Boden eines Klärbeckens montiert werden.

Aus der DE 195 37 112 C2 ist eine weitere Begasungseinrichtung bekannt. Dabei weist das Begasungselement ein Anschlussstück mit einem Stutzen auf. Zur Montage des Begasungselements wird der Stutzen in einen dazu korrespondierenden Durchbruch an der Gaszuführleitung gesteckt. Das Begasungselement wird mittels einer speziellen Mutter an der Gaszuführleitung gesichert, welche den Stutzen durchgreifende Fortsätze aufweist. Zur Vorbereitung der Montage ist es hier zunächst erforderlich, die Mutter in Eingriff mit einer das Begasungselement durchgreifenden Schraube zu bringen. Das kann nur manuell erfolgen und erfordert damit einen Kostenaufwand. Weiterer Kostenaufwand entsteht durch die Bereitstellung der speziell ausgeführten Mutter.

Des Weiteren ist nach dem Stand der Technik aus dem im September 1983 veröffentlichten Prospekt "The "original" Stainless Steel Wide Band Non-Clog Diffuser" der Firma Sanitaire Water Pollution Control Corp., US ein eine Längsachse aufweisendes Belüftungselement bekannt, das zum Anschluss an eine Gaszuführleitung mit einem konischen Gewindenippel versehen ist. Das Vorsehen eines solchen Gewindenippels ist aufwändig. Der Gewindenippel muss gesondert hergestellt und zum Anschluss an das Begasungselement angeschweißt werden. Ferner ist es erforderlich, in der Gaszuführleitung korrespondierende Gewinde zum Einschrauben des Gewindenippels vorzugehen. Zur Montage ist ferner ein auf das Gewinde aufzubringendes Dichtungsmittel erforderlich, um in der korrekten Montageposition eine dichte Verbindung zwischen dem Begasungselement und dem Gaszuführrohr zu gewährleistet.

Aufgabe der Erfindung ist es, die Nachteile nach dem Stand der Technik zu beseitigen. Es soll insbesondere eine Vorrichtung zum Begasen von Flüssigkeiten angegeben werden, die möglichst einfach herstell- und montierbar ist. Nach einem weiteren Ziel der Erfindung soll ein Verfahren zur Montage der Vorrichtung angegeben werden, das einfach und schnell durchführbar ist.

Diese Aufgabe wird durch die Merkmale der Ansprüche 1 und 9 gelöst. Zweckmäßige Ausgestaltungen ergeben sich aus den Merkmalen der Ansprüche 2 bis 8 und 10.

Nach Maßgabe der Erfindung ist vorrichtungsseitig insbesondere vorgesehen, dass das Begasungselement zwei Belüftungsarme aufweist, wobei an jedem der Belüftungsarme zumindest eine Belüftungslasche vorgesehen ist. Die erfindungsgemäß vorgesehene Befestigungslasche ermöglicht auf einfache Weise unter Verwendung herkömmlicher Befestigungselemente eine kraftschlüssige Verbindung des Begasungselements an der Gaszuführleitung. Die Montage der Vorrichtung wird vereinfacht und beschleunigt. Es können damit Kosten für die Bereitstellung von Arbeitskräften eingespart werden.

Indem die Befestigungslasche im Befestigungszustand formschlüssig an der Gaszuführleitung anliegt, wird verhindert, dass im Befestigungsbereich unkontrolliert Gas austritt. Das durch die Gaszuführleitung zugeführte Gas wird im Wesentlichen vollständig in das daran angeschlossene Begasungselement eingeleitet.

Nach weiterer Maßgabe der Erfindung ist das Begasungselement einstückig aus einem Blech hergestellt. Bei dem Blech kann es sich um ein Edelstahlblech handeln. Zur Herstellung des Begasungselements kann zunächst eine geeignete Kontur aus dem Blech herausgeschnitten und diese anschließend so gebogen werden, dass sich das Begasungselement ergibt. Eventuell beim Biegen gebildete überlappende Wände können anschließend durch das Vorsehen von Befestigungselementen, beispielsweise Nieten, kraftschlüssig miteinander verbunden werden. Ein solches Begasungselement kann preisgünstig hergestellt werden.

Zweckmäßigerweise ist die Befestigungslasche ein durch Umbiegen hergestellter Blechabschnitt. Der Blechabschnitt ist gegenüber der Längsachse des Begasungselements zweckmäßigerweise um einen Winkel von 80 bis 100°, vorteilhafterweise 90°, abgebogen. Die Herstellung einer solchen Befestigungslasche ist besonders einfach. Sie ist in diesem Fall Bestandteil des einstückig aus einem Blech hergestellten Begasungselements.

Nach einer weiteren vorteilhaften Ausgestaltung ist das Begasungselement mittels die Befestigungslasche durchgreifender Befestigungselemente an der Gaszuführleitung befestigt. Bei den Befestigungselementen kann es sich um Nieten, Schraubnieten, Schrauben oder dgl. handeln. Derartige Befestigungselemente, insbesondere Nieten, können schnell und einfach zur Herstellung einer kraftschlüssigen Verbindung angebracht werden.

In der Befestigungslasche können erste Durchbrüche zum Durchführen der Befestigungselemente vorgesehen sein. Desgleichen können in der Gaszuführleitung zu den ersten Durchbrüchen korrespondierende zweite Durchbrüche zum Durchführen der Befestigungselemente vorgesehen sein. Die ersten und die zweiten Durchbrüche können beim Schneiden des Blechs mittels Laser hergestellt werden. Zur Montage ist es dann nicht mehr erforderlich, Löcher zum Durchführen von Befestigungselementen zu bohren. Damit wird der Montageaufwand, verringert. Vorteilhafterweise sind im Begasungselement vorgesehene Belüftungsdurchbrüche kreisförmig, oval, eckig oder schlitzförmig ausgebildet. Sofern die Belüftungsdurchbrüche eckig ausgebildet sind, so können sie in Form von Dreiecken, Vierecken, Fünfecken, Sechsecken und andersartigen Vielecken ausgeführt sein. Die Öffnungsfläche der Belüftungsdurchbrüche kann mit zunehmender Entfernung von der Gaszuführleitung abnehmen. Die Öffnungsfläche ist zweckmäßigerweise jeweils so gewählt, dass ein gleichmäßiger Gaseintrag über die gesamte Länge des Belüftungselements in die Flüssigkeit stattfindet.

Nach einer weiteren Ausgestaltung ist vorgesehen, dass eine senkrecht zur Längsachse des Begasungselements verlaufende Querschnittsfläche sich mit zunehmenden Abstand von der Gaszuführleitung verkleinert. Auch diese Maßnahme dient der Sicherstellung eines möglichst gleichmäßigen Gaseintrags in die Flüssigkeit über die gesamte Länge des Begasungselements. Zu diesem Zweck kann die Öffungsfläche der im Begasungselement vorgesehenen Belüftungsdurchbrüche von oben nach unten hin zunehmen. D. h. eine obere Reihe von Belüftungsdurchbrüchen weist eine kleinere Öffnungsfläche auf als eine darunter liegende weitere Reihe von Belüftungsdurchbrüchen.

Das zwei Belüftungsarme aufweisende Begasungselement kann symmetrisch ausgebildet sein. Bei der Montage an die Gaszuführleitung ist die Gewichtsverteilung ausgeglichen. Die vorgeschlagene Ausführungsform ist besonders langlebig und haltbar.

An jedem der Belüftungsarme ist zumindest eine Befestigungslasche vorgesehen. Vorteilhafterweise weist jede der Belüftungsarme allerdings mehrere Befestigungslaschen, beispielsweise zwei vertikale und eine horizontale Befestigungslasche auf. Damit können die durch das Gewicht des Belüftungselements ausgeübten Kräfte insbesondere über die vertikal verlaufenden Befestigungslaschen auf die Gaszuführleitung abgetragen werden.

Das Begasungselement mit den zwei Belüftungsarmen ist so ausgebildet, dass es mit dem Befestigungslaschen formschlüssig auf die Gaszuführleitung aufsteckbar ist. Das erleichtert die Montage. Zur weiteren Erleichterung der Montage können an den Befestigungslaschen Nuten oder Stege angeformt sein, die mit dazu korrespondierenden an der Gaszuführleitung vorgesehenen Stegen oder Nuten derart zusammenwirken, dass die ersten in den Befestigungslaschen vorgesehenen Durchbrüche im aufgesteckten Zustand des Befestigungselements ausgerichtet sind auf die zweiten in der Gaszuführleitung vorgesehenen Durchbrüche. Das vereinfacht weiter die Montage.

Nach weiterer Maßgabe der Erfindung ist ein Verfahren zur Montage der erfindungsgemäßen Vorrichtung mit folgenden Schritten vorgesehen:

Aufstecken des Begasungselements auf die Gaszuführleitung, so dass die Befestigungslaschen formschlüssig an der Gaszuführleitung anliegen und

Befestigen des Begasungselements an der Gaszuführleitung mittels die Befestigungslasche durchgreifender Befestigungselemente.

Das vorgeschlagene Verfahren ermöglicht eine einfache und schnelle Montage des Begasungselements an der Gaszuführleitung. Das Begasungselement kann beispielsweise mittels Nieten schnell und einfach kraftschlüssig an der Begasungsleitung angebracht werden. Es hat sich überraschenderweise herausgestellt, dass eine mit dem vorgeschlagenen Montageverfahren hergestellte Vorrichtung eine hervorragende mechanische Stabilität aufweist und im praktischen Einsatz besonders langlebig ist.

Nachfolgend wird ein Ausführungsbeispiel der Erfindung anhand der Zeichnungen näher erläutert. Es zeigen:
- Fig. 1: eine perspektivische Ansicht der Vorrichtung,
- Fig. 2: einen vergrößerten Ausschnitt der in Fig. 1 gezeig- ten Vorrichtung,
- Fig. 3: eine perspektivische Ansicht eines Begasungsele- ments,
- Fig. 4: eine perspektivische Detailansicht des in Fig. 3 gezeigten Begasungselements,
- Fig. 5: eine Draufsicht auf eine in einem Klärbecken aufge- nommene Vorrichtung und
- Fig. 6: eine Seitenansicht eines Abschnitts der Gaszuführ- leitung.

Bei der in den Fig. 1 und 2 gezeigten Vorrichtung sind an eine im Wesentlichen einen rechteckigen Querschnitt aufweisenden Gaszuführleitung 1 mehrere Begasungselemente 2 angeschlossen. Die gezeigten Begasungselemente 2 sind symmetrisch ausgebildet und weisen jeweils zwei Belüftungsarme 3 auf.

Die Gaszuführleitung 1 weist jeweils im Anschlussbereich der Begasungselemente 2 einander gegenüberliegende Begasungsdurchbrüche (hier nicht gezeigt) auf, durch welche das durch die Gaszuführleitung 1 zugeführte Gas in die Begasungselemente 2 gelangt.

Wie insbesondere aus den Fig. 2 bis 4 ersichtlich ist, ist das Begasungselement 2 einstückig aus einem, vorzugsweise rostfreien, Blech durch Biegen hergestellt. An den Stirnseiten überlappende erste Blechabschnitte 4 und im Bodenbereich überlappende zweite Blechabschnitte 5 sind mittels erster Nieten 6 miteinander kraftschlüssig verbunden. Wie insbesondere aus Fig. 3 ersichtlich ist, muss der Boden der Belüftungsarme 3 nicht geschlossen ausgebildet sein; er kann Öffnungen aufweisen. Im Bereich der Seitenwände sowie im Bereich einer Decke weist das Belüftungselement Belüftungsdurchbrüche 7 auf. Die Belüftungsdurchbrüche 7 können kreisrund, oval oder auch schlitzförmig ausgebildet sein.

Wie insbesondere aus Fig. 4 deutlich hervorgeht, weist das Begasungselement 2 in einem Anschlussbereich an jedem der Begasungsarme 3 seitlich von einer Längsachse L der Begasungselemente 2 sich erstreckende Befestigungslaschen 8 auf. Die Befestigungslaschen 8 sind mit ersten Durchbrüchen 9 versehen. Die Befestigungslaschen 8 sind hier einstückig mit dem Begasungselement 2 durch Umbiegungen um etwa 90° nach außen hergestellt. Ein Abstand A zweier einander gegenüberliegender Befestigungslaschen 8 ist so gewählt, dass er einer Breite B der Gaszuführleitung 1 im Wesentlichen entspricht. Die Befestigungslaschen 8 sind ebenso wie die Wände der Gaszuführleitung 1 eben ausgebildet. Infolgedessen kann das Befestigungselement 2 formschlüssig auf die Gaszuführleitung 1 aufgesteckt werden. Im aufgesteckten Zustand werden (hier nicht gezeigte) Belüftungsdurchbrüche vom Belüftungselement 2 vollständig überdeckt.

Wie insbesondere aus den Fig. 1 und 2 ersichtlich ist, sind die Befestigungslaschen 8 mittels zweiter Nieten 10 kraftschlüssig mit der Gaszuführleitung 1 verbunden. Zu diesem Zweck sind zu den ersten Durchbrüchen 9 korrespondierende (hier nicht gezeigte) zweite Durchbrüche in der Gaszuführleitung 1 vorgesehen.

Fig. 5 zeigt eine Draufsicht auf ein Klärbecken 11. Im Klärbecken sind mehrere Gaszuführleitungen 1 aufgenommen, die mittels einer Gasversorgungsleitung 12 miteinander verbunden sind. An jede der Gaszuführleitungen 1 sind jeweils mehrere Begasungselemente 2 angeschlossen. Im Randbereich sind Begasungselemente 2 vorgesehen, welche lediglich einen Belüftungsarm 3 aufweisen. Auch diese Begasungselemente 2 sind erfindungsgemäß ausgebildet, d. h. sie weisen Befestigungslaschen 8 auf, welche mittels zweiter Nieten 10 an der Gaszuführleitung 1 angebracht sind.

Fig. 6 zeigt eine Seitenansicht der Gaszuführleitung 1. Im Anschlussbereich für ein Begasungselement 2 sind ein Begasungsdurchbruch 13 sowie die zweiten Durchbrüche 14 vorgesehen. Des Weiteren weist die Gaszuführleitung 1 einen Stutzen 15 zum Anschluss an die Gasversorgungsleitung 12 auf.

Zur Montage der Vorrichtung wird zunächst die Gaszuführleitung 1 auf einen Boden, beispielsweise des Klärbeckens 11 gelegt. Anschließend werden im Bereich daran vorgesehener Anschlussstellen die Begasungselemente 2 so aufgesteckt, dass die ersten Durchbrüche 9 in Ausrichtung mit den in der Gaszuführleitung 1 vorgesehenen zweiten Durchbrüchen 14 sind. Dazu können (hier nicht gezeigte) Führungselemente an den Befestigungslaschen 8 sowie an der gegenüberliegenden Seitenwand der Gaszuführleitung 1 vorgesehen sein. Es kann sich dabei um in Steckrichtung verlaufende Nuten und dazu korrespondierende Stege oder dgl. handeln. Anschließend werden durch die in Ausrichtung befindlichen ersten 9 und zweiten Durchbrüche 14 beispielsweise zweite Nieten 10 eingeführt und befestigt. Die damit hergestellte kraftschlüssige Verbindung ist haltbar. Sie lässt sich schnell und einfach herstellen.

Das Begasungselement 2 kann einfach und kostengünstig als Blechbiegeteil ausgeführt sein. Zu dessen Herstellung müssen keinerlei Teile durch Schweißen gefügt werden. Zur Montage des vorgeschlagenen Begasungselements 2 ist es ferner nicht erforderlich, besonders ausgestaltete Befestigungsmittel vorzusehen. Es kann auf herkömmliche Befestigungselemente zurückgegriffen werden. Auch die Gaszuführleitung 1 kann als Blechbiegeteil ausgeführt sein. Insgesamt ergibt sich damit eine einfach und kostengünstig herstell- und montierbare Vorrichtung zur Begasung von Flüssigkeiten, insbesondere von Abwasser.

### Bezugszeichenliste

- 1: Gaszuführleitung
- 2: Begasungselement
- 3: Belüftungsarm
- 4: erster Blechabschnitt
- 5: zweiter Blechabschnitt
- 6: erste Niete
- 7: Belüftungsdurchbruch
- 8: Befestigungslasche
- 9: erster Durchbruch
- 10: zweite Niete
- 11: Klärbecken
- 12: Gasversorgungsleitung
- 13: Begasungsdurchbruch
- 14: zweiter Durchbruch
- 15: Anschlussstutzen

- A: Abstand
- B: Breite
- L: Längsachse

## Patentansprüche

1. Flüssigkeitsbegasungsvorrichtung, insbesondere Abwasserbegasungsvorrichtung, mit einer Gaszuführleitung (1) und zumindest einem daran formschlüssig ansetzbaren, eine Längsachse (L) aufweisenden Begasungselement (2), wobei das Begasungselement (2) mindestens eine relativ zur Längsachse (L) seitlich abstehende Befestigungslasche (8) zur Herstellung einer kraftschlüssigen Verbindung mit der Gaszuführleitung (1) aufweist, und wobei das Begasungselement (2) mittels die Befestigungslasche (8) durchgreifender Befestigungselemente (10) an der Gaszuführleitung (1) befestigt ist,
**dadurch gekennzeichnet, dass**
das einstückig aus einem Blech hergestellte Begasungselement (2) zwei Belüftungsarme (3) aufweist, wobei an jedem der Belüftungsarme (3) zumindest eine Befestigungslasche (8) vorgesehen ist,
wobei das Begasungselement (2) so ausgebildet ist, dass es mit den Befestigungslaschen (8) formschlüssig auf die Gaszuführleitung (1) aufsteckbar ist.

2. Flüssigkeitsbegasungsvorrichtung nach Anspruch 1, wobei die Befestigungslasche (8) ein durch Umbiegen hergestellter Blechabschnitt ist.

3. Flüssigkeitsbegasungsvorrichtung nach einem der vorhergehenden Ansprüche, wobei die Befestigungselemente (10) Nieten, Schraubnieten oder Schrauben sind.

4. Flüssigkeitsbegasungsvorrichtung nach einem der vorhergehenden Ansprüche, wobei in der Befestigungslasche (8) erste Durchbrüche (9) zum Durchführen der Befestigungselemente (10) vorgesehen sind.

5. Flüssigkeitsbegasungsvorrichtung nach einem der vorhergehenden Ansprüche, wobei in der Gaszuführleitung (1) zu den ersten Durchbrüchen (9) korrespondierende zweite Durchbrüche (14) zum Durchführen der Nieten (10) oder Schraubnieten vorgesehen sind.

6. Flüssigkeitsbegasungsvorrichtung nach einem der vorhergehenden Ansprüche, wobei im Begasungselement (2) vorgesehene Belüftungsdurchbrüche (7) kreisförmig, oval, eckig oder schlitzförmig ausgebildet sind.

7. Flüssigkeitsbegasungsvorrichtung nach einem der vorhergehenden Ansprüche, wobei eine senkrecht zur Längsachse (L) des Begasungselements (2) verlaufende Querschnittsfläche sich mit zunehmenden Abstand von der Gaszuführleitung (1) verkleinert.

8. Flüssigkeitsbegasungsvorrichtung nach einem der vorhergehenden Ansprüche, wobei eine Öffnungsfläche der im Begasungselement (2) vorgesehenen Belüftungsduchbrüche (7) von oben nach unten zunimmt.

9. Verfahren zur Montage der Flüssigkeitsbegasungsvorrichtung nach einem der vorhergehenden Ansprüche mit folgenden Schritten:
Aufstecken des Begasungselements (2) auf die Gaszuführleitung (1), so dass die Befestigungslaschen (8) formschlüssig an der Gaszuführleitung (1) anliegen und
Befestigen des Begasungselements (2) an der Gaszuführleitung (1) mittels die Befestigungslaschen (8) durchgreifender Befestigungselemente (10).

10. Verfahren nach Anspruch 9, wobei als Befestigungselemente (10) Nieten, Schraubnieten oder Schrauben verwendet werden.

## Claims

1. Liquid gassing device, particularly waste water gassing device, with a gas supply line (1) and at least one gassing element (2), which has a longitudinal axis (L) and can be attached thereto in a positive manner, wherein the gassing element (2) has at least one fixing plate (8) projecting laterally relative to the longitudinal axis (L) to establish a non-positive connection with the gas supply line (1), and wherein the gassing element (2) is fixed to the gas supply line (1) with fixing elements (10) reaching through the fixing plate (8),
**characterized in that**
the gassing element (2) made in one piece from a piece of sheet metal has two aerating arms (3), wherein each of the aerating arms (3) is provided with at least one fixing plate (8),
wherein the gassing element (2) is formed so that, together with the fixing plates (8), it can be slipped onto the gas supply line (1) in a positive manner.

2. Liquid gassing device according to claim 1, wherein the fixing plate (8) is made by bending over a sheet metal portion.

3. Liquid gassing device according to one of the preceding claims, wherein the fixing elements (10) are rivets, screw rivets or screws.

4. Liquid gassing device according to one of the preceding claims, wherein first breakthroughs (9) are provided in the fixing plate (8) for leading through the fixing elements (10).

5. Liquid gassing device according to one of the preceding claims, wherein second breakthroughs (14) are provided in the gas supply line (1) corresponding to the first breakthroughs (9) for leading through the rivets (10) or screw rivets.

6. Liquid gassing device according to one of the preceding claims, wherein aerating breakthroughs (7) provided in the gassing element (2) are circular, oval, cornered or slit-shaped.

7. Liquid gassing device according to one of the preceding claims, wherein a cross sectional surface running vertical to the longitudinal axis (L) of the gassing element (2) decreases as the distance to the gas supply line (1) increases.

8. Liquid gassing device according to one of the preceding claims, wherein an opening surface of the aerating breakthroughs (7) provided in the gassing element (2) increases from top to bottom.

9. Method of mounting the liquid gassing device according to one of the preceding claims comprising the following steps:
Slipping the gassing element (2) onto the gas supply line (1), so that the fixing plates (8) are positioned next to the gas supply line (1) in a positive manner and
Fixing the gassing element (2) to the gas supply line (1) with the fixing elements (10) reaching through the fixing plates (8).

10. Method according to claim 9, wherein rivets, screw rivets or screws are used as fixing elements (10).

## Revendications

1. Dispositif de gazéification de liquide, en particulier un dispositif de gazéification des eaux usées, avec une conduite d'amenée de gaz (1) et au moins un élément de gazéification (2) présentant un axe longitudinal (L) auquel il est rapporté solidairement, où l'élément de gazéification (2) présente au moins une patte de fixation (8) latéralement saillante par rapport à l'axe longitudinal (L) pour la réalisation d'un raccordement par adhérence à la conduite d'amenée de gaz (1), et où l'élément de gazéification (2) est fixé à la conduite d'amenée de gaz (1) au moyen d'éléments de fixation (10) pénétrants dans la patte de fixation (8),
**caractérisé en ce que**
l'élément de gazéification (2) monobloc consistant en une tôle présente deux bras de ventilation (3), où au moins une patte de fixation (8) est prévue sur chacun des bras de ventilation (3),
où l'élément de gazéification (2) est tel qu'il peut être monté avec les pattes de fixation (8) solidairement sur la conduite d'amenée de gaz (1).

2. Dispositif de gazéification de liquide selon la revendication 1, où la patte de fixation (8) est un segment en tôle réalisé par pliage.

3. Dispositif de gazéification de liquide selon l'une des revendications précédentes, où les éléments de fixation (10) sont des rivets, des rivets aveugles ou des vis.

4. Dispositif de gazéification de liquide selon l'une des revendications précédentes, où des premières ouvertures (9) sont prévues dans la patte de fixation (8) pour introduire les éléments de fixation (10).

5. Dispositif de gazéification de liquide selon l'une des revendications précédentes, où des deuxièmes ouvertures (14) correspondantes aux premières ouvertures (9) sont prévues dans la conduite d'amenée de gaz (1) pour introduire les rivets (10) ou les rivets aveugles.

6. Dispositif de gazéification de liquide selon l'une des revendications précédentes, où les orifices de ventilation (7) prévus dans l'élément de gazéification (2) sont de forme circulaire, ovale, rectangulaire ou en forme de fente.

7. Dispositif de gazéification de liquide selon l'une des revendications précédentes, où une surface de section étant verticale par rapport à l'axe longitudinal (L) de l'élément de gazéification (2) diminue à intervalle croissant de la conduite d'amenée de gaz (1).

8. Dispositif de gazéification de liquide selon l'une des revendications précédentes, où une surface d'ouverture des orifices de ventilation prévus (7) dans l'élément de gazéification (2) augmente du haut vers le bas.

9. Procédé pour le montage du dispositif de gazéification de liquide selon l'une des revendications précédentes comprenant les opérations suivantes :
montage de l'élément de gazéification (2) sur la conduite d'amenée de gaz (1) de sorte que les pattes de fixation (8) soient appliquées solidairement sur la conduite d'amenée de gaz (1) et
fixation de l'élément de gazéification (2) sur la conduite d'amenée de gaz (1) au moyen des éléments de fixation (10) pénétrants dans les pattes de fixation (8).

10. Procédé selon la revendication 9, où des rivets, des rivets aveugles ou des vis sont utilisés comme éléments de fixation (10).
